# EUROPÄISCHE PATENTANMELDUNG

(11) **EP 2 361 535 A1**
(43) Veröffentlichungstag der Anmeldung: **31.08.2011**
(21) Anmeldenummer: 11153034.1
(22) Anmeldetag: 02.02.2011
(51) Int. Cl.: A47G 1/04

(54) **Funktionsspiegel**

(30) Priorität: 26.02.2010 DE 202010000264 U
(71) Anmelder: POLO EXPRESSVERSAND Gesellschaft für Motorradbekleidung und Sportswear mbH, 41363 Jüchen (DE)
(72) Erfinder: Lentzen, Petra, 47877 Willich (DE)
(74) Vertreter: Kluin, Jörg-Eden

(57) **Zusammenfassung**

Bei einem Funktionsspiegel (100) mit mindestens einem Spiegelelement (1) weist das mindestens eine Spiegelelement (1) für sich genommen oder in Kombination mit weiteren Spiegelelementen (1', 1 ") einen Umriss (2) auf, dessen Form der Form des Umrisses einer geometrischen Projektion eines Visiers eines Motorradhelms entspricht.

## Beschreibung

Die Erfindung betrifft einen Funktionsspiegel, insbesondere zur Anwendung in Verkaufsräumen eines Ladenlokals. Spiegel in Ladenlokalen, die den Kunden bei der Kaufentscheidung unterstützen, sind bereits bekannt. Die Erfindung hat es sich zur Aufgabe gemacht, einen Funktionsspiegel insbesondere zur Anwendung in Ladenlokalen zu schaffen, der besonders ansprechend für Motorradfahrer ist.

Diese Aufgabe wird durch den in Anspruch 1 wiedergegebenen Funktionsspiegel gelöst. Der erfindungsgemäße Funktionsspiegel umfasst mindestens ein Spiegelelement, das für sich genommen oder in Kombination mit weiteren Spiegelelementen einen Umriss aufweist, dessen Form der Form des Umrisses einer geometrischen Projektion eines Visiers eines Motorradhelms entspricht.

Vorzugsweise ist die Größe des Umrisses des Spiegelelements, bzw. der Spiegelelemente größer als die Größe des Umrisses einer Parallelprojektion eines Visiers eines Motorradhelms. Der Nutzer erhält auf diese Weise einen komfortablen Spiegel in ausreichender Größe.

Besonders bevorzugt weist das Spiegelelement bzw. die Spiegelelemente einen Umriss auf, dessen Form der Form des Umrisses einer Zentralprojektion eines Visiers eines Motorradhelmes entspricht. Die Zentralprojektion entspricht der Projektion, die im menschlichen Auge stattfindet. Ein derart geformtes Spiegelelement bzw. Spiegelelemente erweckt einen besonders wirklichkeitsgetreuen Eindruck.

Das mindestens eine Spiegelelement ist vorzugsweise plan. Der Nutzer erhält hierdurch einen die Wirklichkeit verzerrungsfrei wiedergebenden Spiegel. Dennoch hat er dabei den Eindruck, sich in einem überdimensionalen Visier eines Motorradhelms eines anderen Motorradfahrers zu spiegeln.

In der bevorzugten Ausführungsform ist ein Bild eines Visier- Motorradhelms, bei dem die Abbildung des Visiers entfernt ist, um das mindestens eine Spiegelelement herum angeordnet. Vorzugsweise weist das mindestens eine Spiegelelement exakt die Form und Größe der entfernten Abbildung des Visiers auf. Hierdurch verstärkt sich für den Nutzer in erheblichem Maße der Eindruck, er spiegele sich in einem Helmvisier.

In der bevorzugten Ausführungsform sind mehrere, besonders bevorzugt drei Spiegelelemente vorgesehen, die schwenkbar miteinander verbunden sind. Die Schwenkachsen verlaufen bevorzugt senkrecht. Hierdurch wird die Möglichkeit geschaffen, dass sich der Nutzer auch etwas von der Seite betrachten kann.

Vorzugsweise ist das mindestens eine Spiegelelement höhenverschiebbar. Hierdurch wird dem Umstand Rechnung getragen, dass der Umriss des mindestens einen Spiegelelementes entsprechend der Form eines Visieres wesentlich breiter als hoch ist. Bei einer begrenzten Gesamtgröße des Funktionsspiegels ergibt sich daher eine relativ geringe Höhe des Spiegelelements bzw. der Spiegelelemente. Durch die Höhenverschiebung ist der Funktionsspiegel dennoch für Nutzer mit verschiedenen Körpergrößen verwendbar.

Die Erfindung soll nun an Hand eines in den Zeichnungen gezeigten Ausführungsbeispiels näher erläutert werden. Es zeigen:
- Fig. 1: eine Frontalansicht eines erfindungsgemäßen Funktionsspiegels in mittlerer Höheneinstellung;
- Fig. 2: eine Ansicht eines Funktionsspiegels wie in Fig. 1, jedoch in unterer Höheneinstellung;
- Fig. 3: eine seitliche, perspektivische Darstellung eines Funktionsspiegels mit zueinander verschwenkten Spiegelelementen.

Der als Ganzes mit 100 bezeichnete Funktionsspiegel umfasst drei Spiegelelemente 1, 1', 1 ". Die Spiegelelemente 1, 1', 1 " weisen zusammen einen Umriss 2 auf, dessen Form der Form des Umrisses einer Zentralprojektion eines Visiers eines Motorradhelms entspricht. Die Spiegelelemente 1, 1', 1" sind zusammen jedoch etwa viermal höher und viermal breiter, als die Parallelprojektion eines Visiers eines Motorradhelms.

Um die Spiegelelemente herum ist das Bild 3 eines Visier- Motorradhelms angeordnet, welches ebenfalls etwa viermal höher und viermal breiter, als die Parallelprojektion eines Motorradhelms ist. Bei dem Bild 3 des Motorradhelms ist die Abbildung des Visiers entfernt. Das Bild 3 ist so groß, und so positioniert, dass die Spiegelelemente 1, 1', 1" genau den Bereich vollständig ausfüllen, an dem die Abbildung des Visiers angeordnet war.

Im gezeigten Ausführungsbeispiel sind die Spiegelelemente 1, 1', ', 1" Teil eines wesentlich größeren, rechteckigen Spiegels, auf dem das Bild 3 des Motorradhelmes aufgebracht ist. Wie beispielsweise Fig. 1 zeigt, sind daher auch außerhalb des Bildes 3 des Motorradhelmes spiegelnde Bereiche vorhanden.

Wie Fig. 3 zeigt, sind die Spiegelelemente 1, 1', 1" schwenkbar miteinander verbunden. Die Schwenkachsen verlaufen senkrecht. Alle Spiegelelemente 1, 1', 1" sind rechteckig, haben die gleiche Höhe und sind auf gleicher Höhe angeordnet. Das mittlere Spiegelelement 1 hat eine größere Breite als die beiden übrigen, die gleiche Breite aufweisenden Spiegelelemente 1', 1 ".

Wie ein Vergleich der Figuren 1 und 2 zeigt, ist der Funktionsspiegel 100 höhenverschiebbar. Die Spiegelelemente sind zu diesem Zweck an zwei Schienen 4, 4' geführt.

### Bezugszeichenliste:

- 100: Funktionsspiegel
- 1,1',1": Spiegelelement
- 2: Umriss
- 3: Bild
- 4, 4': Schiene

## Patentansprüche

1. Funktionsspiegel (100) mit mindestens einem Spiegelelement (1) **dadurch gekennzeichnet, dass** das mindestens eine Spiegelelement (1) für sich genommen oder in Kombination mit weiteren Spiegelelementen (1', 1") einen Umriss (2) aufweist, dessen Form der Form des Umrisses einer geometrischen Projektion eines Visiers eines Motorradhelms entspricht.

2. Funktionsspiegel nach Anspruch 1, **dadurch gekennzeichnet, dass** ein Bild (3) eines Visier- Motorradhelms, bei dem die Abbildung des Visiers entfernt ist, um das mindestens eine Spiegelelement (1, 1', 1") herum angeordnet ist.

3. Funktionsspiegel nach Anspruch 2, **dadurch gekennzeichnet, dass** das mindestens eine Spiegelelement (1, 1', 1") die Größe und Form der entfernten Abbildung des Visiers des Bildes (3) aufweist.

4. Funktionsspiegel nach einem der Ansprüche 1 bis 3, **dadurch gekennzeichnet, dass** drei Spiegelelemente (1, 1', 1") vorgesehen sind, die schwenkbar miteinander verbunden sind.

5. Funktionsspiegel nach einem der Ansprüche 1 bis 4, **dadurch gekennzeichnet, dass** das mindestens eine Spiegelelement (1, 1', 1") höhenverschiebbar ist.
